# EUROPÄISCHE PATENTANMELDUNG

(11) **EP 4 088 624 A1**
(43) Veröffentlichungstag der Anmeldung: **16.11.2022**
(21) Anmeldenummer: 22173563.2
(22) Anmeldetag: 16.05.2022
(51) Int. Cl.: A47G 19/02, A47G 23/06

(54) **VORRICHTUNG ZUR AUFNAHME VON NAHRUNGSMITTELN**

(30) Priorität: 14.05.2021 DE 102021002718
(71) Anmelder: Emami, Arman, 10117 Berlin (DE)
(72) Erfinder: Die Erfindernennung liegt noch nicht vor
(74) Vertreter: ETL IP Patent- und Rechtsanwaltsgesellschaft mbH

(57) **Zusammenfassung**

Die vorliegende Erfindung betrifft eine Vorrichtung zur Aufnahme von Nahrungsmitteln, die bevorzugt mit einer Hand getragen werden kann und mindestens eine Vertiefung für die Aufnahme von Speisen (3, 4) sowie ein Grundgerüst (1) aufweist, dadurch gekennzeichnet, dass die Vorrichtung ferner eine ellipsoide oder kreisrunde Öffnung (2)/ ein ellipsoides oder kreisrundes Loch (2) umfasst, die/das bevorzugt randständig und derart angeordnet ist, dass es für den Durchgriff eines Daumens eines Nutzers (5) derart geeignet ist, um mittels des Daumens einen Haltedruck auf eine Fläche der Oberseite der Vorrichtung auszuüben.

## Beschreibung

Die Erfindung betrifft eine Vorrichtung zur Aufnahme von Nahrungsmitteln, bevorzugt zur einhändigen Aufnahme von Nahrungsmitteln, umfassend mindestens eine, bevorzugt mindestens zwei Vertiefungen, für die besagte Aufnahme von Nahrungsmitteln.

Das heißt, in einer bevorzugten Ausführungsform kann die Vorrichtung mit nur einer Hand getragen werden und mindestens zwei Vertiefungen aufweisen, die für die Aufnahme von Speisen geeignet sind.

In einer Ausführungsform kann die erfindungsgemäße Vorrichtung als Teller ausgestaltet sein.

In einer Ausführungsform kann die erfindungsgemäße Vorrichtung als Partyteller ausgestaltet sein.

In einer Ausführungsform kann die erfindungsgemäße Vorrichtung als Tablettteller ausgestaltet sein.

Technisch gesehen kann die erfindungsgemäße Vorrichtung als überraschende Kombination aus einem Teller und/oder einem Tablett und einer Farbmischpallette angesehen werden. Denn es werden funktional die Eigenschaften eines Tellers zur Aufnahme einer Speise, mit der flächigen Ausgestaltung und Handhabung eines Tabletts und der ergonomischen Ausgestaltung einer Farbmischpalette kombiniert, derart, dass in einem im Wesentlichen ellipsoiden Loch/ einer ellipsoide Öffnung an einer Außenseite der Vorrichtung der Daumen eines Nutzers mindestens zum Teil, bevorzugt vollumfänglich und mit einem Teil des Daumenballens zum Erliegen kommt, und damit einen Haltedruck auf eine Fläche der Oberseite der Vorrichtung ausüben kann, wohingegen die übrigen, bevorzugt vier, Finger eines Nutzers an einer Unterseite der Vorrichtung einen Haltedruck ausüben, um die Vorrichtung demgemäß mittels Daumen und der übrigen Finger fest zu halten/ zu arretieren, aber die mindestens eine Aufnahme für ein Nahrungsmittel/ für eine Speise vorteilhaft ausgerichtet in Richtung Gesicht/ Mund eines Nutzers bewegt werden kann und so unterschiedliche Speisen verzehrgerecht aufgenommen werden können.

Erfindungsgemäß sind hierbei die Anordnungen der Mittelpunkte des ellipsoiden Loches/ der ellipsoiden Öffnung für den Daumen sowie der mindestens einen Aufnahme für Nahrungsmittel derart geeignet ausgewählt, dass beim Durchfassen des Daumens durch das Loch/ die Öffnung und das Unterfassen der Vorrichtung durch die übrigen Finger, die Vorrichtung insgesamt vollständig in der Hand eines Nutzers liegt und vorteilhaft, insbesondere einhändig, gehalten werden kann.

Erfindungsgemäß ist ferner die konkrete Ausgestaltung des ellipsoiden Loches/ der ellipsoiden Öffnung derart ausgewählt, dass ein Daumen eines Nutzers mindestens zum Teil, bevorzugt aber vollständig und mit einem Teil des Daumenballens die Ellipse durfassen kann, und auf eine Fläche der Oberfläche der erfindungsgemäßen Vorrichtung einen Haltedruck ausüben kann.

In einer Ausführungsform hat die mindestens eine Vertiefung zur Aufnahme von Nahrungsmitteln eine im wesentlichen runde, bevorzugt kreisrunde, Form.

In einer Ausführungsform hat die mindestens eine Vertiefung zur Aufnahme von Nahrungsmitteln eine im Wesentlichen ellipsoide Form.

In einer Ausführungsform umfasst die erfindungsgemäße Vorrichtung mindestens zwei Vertiefungen für die Aufnahme von Nahrungsmitteln, bevorzugt unterschiedlicher Größe auf die Fläche und/oder auf die Tiefe bezogen.

In einer Ausführungsform umfasst die erfindungsgemäße Vorrichtung mindestens zwei Vertiefungen für die Aufnahme von Nahrungsmitteln, wobei eine erste Vertiefung in der Fläche und/oder Tiefe größer ausgestaltet ist als eine zweite, und damit kleinere, Vertiefung.

Denkbar ist bspw. im Rahmen der Erfindung, dass die größere Vertiefung zur Aufnahme einer Hauptspeise dient, wohingegen die kleinere Vertiefung zur Aufnahme einer Beilage dient, wie bspw. für einen Dip und/oder für eine Sauce.

In einer Ausführungsform umfasst die erfindungsgemäße Vorrichtung mindestens zwei Vertiefungen für die Aufnahme von Nahrungsmitteln, wobei die erste und die zweite Vertiefung voneinander vollständig oder mindestens zum Teil getrennt/ separiert sind.

In einer Ausführungsform umfasst die erfindungsgemäße Vorrichtung mindestens zwei Vertiefungen für die Aufnahme von Nahrungsmitteln, wobei eine erste, in der Fläche und/oder Tiefe größere Vertiefung durch eine Art Naht/ Steg getrennt, in eine zweite, und damit kleinere Vertiefung zur Aufnahme von Nahrungsmitteln übergeht.

In einer Ausführungsform sind das ellipsoide Loch/ die ellipsoide Öffnung, und die mindestens zwei, hier verschiedenen, Vertiefungen zur Aufnahme von Nahrungsmitteln in der erfindungsgemäßen Vorrichtung angeordnet, wie in den Figuren 1-3 dargestellt.

Die hierin beschriebenen Ausführungen der Erfindung können sowohl für einen Rechtshänder als auch für einen Linkshänder ausgelegt und entsprechend gestaltet sein.

Ein weiteres Charakteristikum der erfindungsgemäßen Vorrichtung zur bevorzugt einhändigen Aufnahme von Nahrungsmitteln ist, dass es in einigen Ausführungsformen oder in allen Ausführungsformen keine Vorrichtung umfasst, die als Getränkehalter fungieren kann.

In einer Ausführungsform kann die erfindungsgemäße Vorrichtung mit einer oder mehrerer Speisen beladen werden. Diese Nahrungsmittel können daraufhin bequem und ergonomisch vorteilhaft im Sinne eines Tabletts transportiert und zugleich aber auch im Sinne eines Tellers verzehrt werden.

In einer Ausführungsform ist die erfindungsgemäße Vorrichtung derart gestaltet, dass sie in mehrfacher Ausführung platzsparend und gut arretiert stapelbar ist. Dies ist insbesondere für größere Anlässe bzw. für Großkantinen vorteilhaft geeignet.

In einer Ausführungsform ist die erfindungsgemäße Vorrichtung maschinell spülbar gestaltet.

In einer Ausführungsform ist die erfindungsgemäße Vorrichtung aus einem geeigneten Material, bevorzugt aus einem Kunststoff, gefertigt, wie bspw. aus einem Plastikmaterial.

In einer Ausführungsform kann die erfindungsgemäße Vorrichtung farblich unterschiedlich gestaltet sein. Das heißt, entweder die gesamte Vorrichtung ist aus einer bestimmten Farbe gestaltet (bspw. aus einem Pastell, Erd- und/oder Gewürzton) oder diverse Teile der Vorrichtung, wie bspw. eine erste und zweite Vertiefung sind unterschiedlich farblich voneinander gestaltet. Diesbezüglich sind in der Ausgestaltung kaum Limitierungen gesetzt. So ist auch das Aufbringen von Mustern oder Firmenbezeichnungen/ Markenbezeichnungen zu Werbezwecken denkbar.

In einer Ausführungsform ist die erfindungsgemäße Vorrichtung einhändig tragbar, und in einer Version für Rechtshänder bzw. in einer anderen Version für Linkshänder ausgestaltbar.

Vorteilhafterweise erlaubt die hierin beschriebene Ausgestaltung der erfindungsgemäßen Vorrichtung das einhändige Tragen ohne ein gewisses Geschick des Benutzers, wie bspw. bei einem Kellner und einem Tablett, und auch ohne eine übermäßige Kraftanstrengung bzw. Gleichgewichtssteuerung vorauszusetzen.

So wird die größte Last, bestehend zumeist aus der Hauptspeise, durch die mindestens eine, größere, Vertiefung und die exemplarische Gestaltung der Vorrichtung wie in den Figuren 1-3 gezeigt, auf die vier Finger unterhalb der Vertiefung gelegt; siehe insbesondere Fig. 3.

Vorteilhafterweise wird durch die Anordnung des Daumens in der ellipsoiden Öffnung/ Loch erfindungsgemäß verhindert, dass der Daumen in die Speisen gelangt.

Vorteilhafterweise wird durch die Anordnung des Daumens in der ellipsoiden Öffnung/ Loch erfindungsgemäß verhindert, dass der Daumen Einschnitte erfährt, von bspw. einem zu engen und/oder scharfkantigen Loch.

In einer Ausführungsform kann der Innenrand der besagten ellipsoiden Öffnung abgerundet ausgestaltet sein, um zusätzliche Druckbelastungen und/oder Reibungen am Daumen zu verhindern. Andere technische Mittel, um dies zu erreichen, sind ebenfalls denkbar: bspw. ein innenliegender elastischer Ring am Innenrand des Lochs/ der Öffnung.

In einer alternativen Ausführungsform kann die Öffnung/ das Loch für den Daumendurchgriff kreisrund aber gleichzeitig passend dimensioniert für einen Daumen ausgestaltet sein. In dieser alternativen Ausführungsform ist es wichtig, dass der Innenrand der kreisrunden Öffnung/ des Lochs abgerundet oder anderweitig ausgestaltet ist, um Druckbelastungen und/oder Einschnitte am Daumen zu verhindern.

In der alternativen Ausführungsform mit einer kreisrunden Öffnung/ einem kreisrunden Loch für den Daumendurchgriff ist dieses Loch/ die Öffnung geschlossen, und bspw. nicht durch einen Spalt oder ähnliches unterbrochen.

Mit dem Kontext der vorliegenden Erfindung bedeutet "ellipsoid" oder ähnliche Begriffe, dass dies nicht kreisrund beschreibt, und damit mindestens in einem Punkt der Radius einer Öffnung oder eines Loches verschieden von den übrigen Radien ist.

Mit diesem Kontext bedeutet "kreisrund" oder ähnliche Begriffe, dass dies Öffnungen bzw. Löcher beschreibt, die stets nur einen und denselben Radius aufweisen.

Als eine Aufgabe liegt der Erfindung zugrunde, eine Vorrichtung zur bevorzugt einhändigen Aufnahme von Nahrungsmitteln bereitzustellen, so dass die Nahrungsmittel sicher, bequem und ergonomisch vorteilhaft innerhalb eines vorbestimmten Griffbereichs erfasst, transportiert und getragen werden können, wobei weitgehend unabhängig von der jeweiligen Beladung mit Nahrungsmitteln der Schwerpunkt der beladenen Vorrichtung möglichst oberhalb der tragenden Hand liegt.

Diese Aufgabe wird durch die Vorrichtung gemäß Anspruch 1 gelöst. Vorteilhafte Ausgestaltungen davon bzw. Alternativen sind den Unteransprüchen zu entnehmen.

Das ellipsoide Loch/ die ellipsoide Öffnung bietet eine ergonomisch günstige, griffgerechte Handhabe der Vorrichtung, die ein wesentlich besseres Erfassen der Vorrichtung erlaubt, und unterstützt durch die vier übrigen Finger, ein gut ausbalanciertes Halten, Transportieren, Nutzen der Vorrichtung für die Nahrungsaufnahme ermöglicht.

Das ellipsoide Loch/ die ellipsoide Öffnung kann in seiner konkreten Ausgestaltung formmäßig speziell auf eine Hand bspw. eines Mannes oder einer Frau oder eines Kindes angepasst sein, so dass ein sicheres Fassen und Halten stets möglich ist. Da sich die ellipsoide Öffnung/ das ellipsoide Loch schließlich in Nähe eines Randes der mindestens einen Vertiefung zur Nahrungsaufnahme befindet, ist auch für einen ungeübten Benutzer erkennbar, dass hier der Daumen unterzubringen ist.

Ferner ist eine kippsichere Abstellung der erfindungsgemäßen Vorrichtung auf einer ebenen Fläche möglich.

In einer Ausführungsform weist das ellipsoide Loch/ die ellipsoide Öffnung einen Längsdurchmesser von mindestens zwei bis vier Zentimetern auf, bevorzugt von mindestens drei bis fünf Zentimetern.

In einer alternativen Ausführungsform weist das kreisrunde Loch/ die kreisrunde Öffnung einen Durchmesser von mindestens zwei bis vier Zentimetern auf, bevorzugt von mindestens drei bis fünf Zentimetern.

In einer Ausführungsform weist das ellipsoide Loch/ die ellipsoide Öffnung einen Querdurchmesser von mindestens ein bis vier Zentimetern auf, bevorzugt von mindestens zwei bis vier Zentimetern.

Vorzugsweise befinden sich die Vertiefungen für die Speisen auf einer Seite der Vorrichtung, die zum Körper eines Benutzers hingewandt ist. Dadurch sind die Speisenvertiefungen bequem zugänglich und können aber auch problemlos einhändig vom Körper weggehalten werden.

Insgesamt ermöglicht die erfindungsgemäße Vorrichtung u. a. ein einhändiges Tragen/ Transportieren an einer klar erkennbaren, belastungsmäßig günstigen, von den Lebensmitteln griffmäßig getrennten und griffgerechten Stelle, also dem Griffbereich für den Daumen, geformt aus der besagten ellipsoiden Öffnung/ das ellipsoide Loch.

Um diesen Griffbereich herum wird erfindungsgemäß eine günstige Gewichtsverteilung erreicht, so dass bspw. auch bei einem Gedränge bei einer Einladung, bspw. vor einem kalten oder warmen Büffet, ein sicheres Halten und Transportieren der Nahrungsmittel möglich ist und die Nahrungsmittelaufnahme bspw. beim Stehessen ungehindert möglich ist.

Durch die ellipsoide Ausbildung des besagten Lochs/ der besagten Öffnung im Griffbereich für den Daumen lässt sich die Vorrichtung zu einem bestimmten Freiheitsgrad um den Daumen leicht drehen, so dass der Benutzer die für ihn günstigste Anordnung der Vertiefungen für die Nahrungsmittel wählen kann. Dies schließt ggf. eine angemessene Adaptation der übrigen Fingerpositionen mit ein.

Die Vorrichtung kann erfindungsgemäß auch auf einem Knie oder einem Tisch abgesetzt werden, ohne hierbei gegenüber einem normalen Teller Nachteile aufzuweisen.

In einer Ausführungsform ist die erfindungsgemäße Vorrichtung einstückig und aus einem Kunststoff im Spritzgussverfahren hergestellt; sie kann jedoch auch aus anderen geeigneten Werkstoffen, wie bspw. Pressholz, Porzellan, Blech oder Glas gefertigt sein.

Weitere Vorteile und Merkmale der Erfindung ergeben sich aus den übrigen Ansprüchen sowie der nun folgenden Beschreibung von nicht einschränkend zu verstehenden Ausführungsbeispielen der Erfindung, die unter Bezugnahme auf die Zeichnung näher erläutert werden.

In dieser zeigen:
**Fig. 1** eine leicht angeschrägte Draufsicht auf ein erstes Ausführungsbeispiel der erfindungsgemäßen Vorrichtung zur bevorzugt einhändigen Aufnahme von Nahrungsmitteln. Die Vorrichtung umfasst ein Grundgerüst 1, das wiederum eine ellipsoide Öffnung 2/ ein ellipsoides Loch 2 für die Aufnahme eines Daumens, bevorzugt samt eines Teils des Daumenballens, aufweist, ferner umfassend eine flächenmäßig größere Vertiefung 3 für die Aufnahme bevorzugt einer Hauptspeise sowie eine flächenmäßig kleinere Vertiefung 4 für die bevorzugte Aufnahme einer Beilage, eines Dips oder einer Sauce. In diesem Ausführungsbeispiel ist die Vorrichtung derart gestaltet, dass sie zum ergonomisch vorteilhaften Tragen/ Transportieren von Speisen zu verwenden ist.
**Fig. 2** in Draufsicht das Ausführungsbeispiel der Fig. 1. Insofern haben die vorgenannten Bezugszeichen auch in der Fig. 2 die gleiche Bedeutung. Durch gestrichelt gezeichnete Kreuze a und b sind die Halteschwerpunkte der Vorrichtung für die Hand eines Nutzers hervorgehoben. Kreuz a zeigt, wo der Daumen, bevorzugt samt einem Teil des Daumenballens, zum Erliegen kommt und mit der Daumenfläche auf eine Fläche der Oberseite der Vorrichtung einen Haltedruck ausüben kann. Kreuz b zeigt, wo die übrigen, bevorzugt vier Finger, eines Nutzers den Schwerpunkt der größeren Vertiefung unterseitig der Vorrichtung unterstützen und halten, und damit quasi eine Art Gegendruck zum Daumen aufbauen. Dies ist besonders vorteilhaft für die ergonomische und bequeme Haltung der Vorrichtung.
**Fig. 3** eine perspektivische Ansicht der Vorrichtung gemäß den vorangegangenen Figuren, jedoch in schematischer Benutzung durch einen Nutzer. Insofern die gleichen Bezugszeichen wie in den Figuren 1 und 2 Verwendung finden, haben diese in Fig. 3 auch dieselbe Bedeutung. Fig. 3 zeigt jedoch ferner den Daumen samt Teil des Daumenballens eines Nutzers 5 sowie hindurchschimmernd die Unterhand eines Nutzers samt seiner vier Finger 6. Es ist klar erkennbar, wie in einer erfindungsgemäßen Ausgestaltung die Finger eines Nutzers insgesamt beim Halten der Vorrichtung zum Erliegen kommen können. So ist die Vorrichtung ergonomisch vorteilhaft arretiert in nur einer Hand des Nutzers und sowohl die Aufnahme als auch Handhabe der Speisen in den Vertiefungen 3 und 4 kann mit einer Hand sicher und bequem ausgeführt werden.

Im Lichte der vorgenannten Offenbarung umfasst die vorliegende Erfindung ferner die im Folgenden nummerierten Ausführungsformen:
1. Vorrichtung zur Aufnahme von Nahrungsmitteln, die bevorzugt mit einer Hand getragen werden kann und mindestens eine Vertiefung für die Aufnahme von Speisen (3, 4) sowie ein Grundgerüst (1) aufweist, **dadurch gekennzeichnet, dass**
   die Vorrichtung ferner eine ellipsoide Öffnung (2)/ ein ellipsoides Loch (2) umfasst, die/das bevorzugt randständig und derart angeordnet ist, dass es für den Durchgriff eines Daumens eines Nutzers (5) derart geeignet ist, um mittels des Daumens einen Haltedruck auf eine Fläche der Oberseite der Vorrichtung auszuüben.
2. Vorrichtung nach Ausführungsform 1, **dadurch**
   **gekennzeichnet, dass**
   die Vorrichtung weiter derart gestaltet ist, dass die übrigen, bevorzugt vier, Finger des Nutzers (6) unter die mindestens eine Vertiefung (3, 4) greifen können.
3. Vorrichtung nach Ausführungsform 1 oder 2, **dadurch gekennzeichnet, dass**
   die Vorrichtung mindestens zwei Vertiefungen (3, 4) für die Aufnahme von Speisen aufweist.
4. Vorrichtung nach einer der vorgenannten Ausführungsformen, **dadurch gekennzeichnet, dass**
   im Falle der Anwesenheit von mindestens zwei Vertiefungen (3, 4) eine erste Vertiefung in ihrem flächigen und/oder Tiefen- Durchmesser größer ist als eine zweite, und damit kleinere Vertiefung in ihrem flächigen und/oder Tiefen- Durchmesser.
5. Vorrichtung nach einer der vorgenannten Ausführungsformen, **dadurch gekennzeichnet, dass**
   im Falle der Anwesenheit von mindestens zwei Vertiefungen (3, 4) die größere Vertiefung bevorzugt für die Aufnahme einer Hauptspeise geeignet ist, und wohingegen die kleinere Vertiefung für die Aufnahme einer Beilage, bevorzugt einer Sauce bzw. für einen Dip, geeignet ist.
6. Vorrichtung nach einer der vorgenannten Ausführungsformen, **dadurch gekennzeichnet, dass**
   die Dimensionierung und/oder Positionierung und/oder Anordnung der ellipsoiden Öffnung/des ellipsoiden Lochs (2) und der mindestens einen Vertiefung (3, 4) derart ausgewählt sind, dass ein Daumen eines Nutzers (5) durch die Öffnung/ das Loch (2) mindestens zum Teil, bevorzugt vollständig samt einem Teil des Daumenballen, durchfassen und einen Haltedruck auf eine Fläche an der Oberseite der Vorrichtung ausüben kann, und die übrigen, bevorzugt vier, Finger eines Nutzers (6) vollständig die mindestens eine Vertiefung (3, 4) unterfassen können, so dass die Vorrichtung mit einer Hand getragen werden kann.
7. Vorrichtung nach einer der vorgenannten Ausführungsformen, **dadurch gekennzeichnet, dass**
   die ellipsoide Öffnung/ das ellipsoide Loch (2) in einem Längsdurchmesser mindestens zwei bis vier Zentimeter beträgt, bevorzugt mindestens drei bis fünf Zentimeter beträgt.
8. Vorrichtung nach einer der vorgenannten Ausführungsformen, **dadurch gekennzeichnet, dass**
   die ellipsoide Öffnung/ das ellipsoide Loch (2) in einem Querdurchmesser mindestens ein bis drei Zentimeter beträgt, bevorzugt mindestens zwei bis vier Zentimeter beträgt.
9. Vorrichtung nach einer der vorgenannten Ausführungsformen, **dadurch gekennzeichnet, dass**
   die ellipsoide Öffnung/ das ellipsoide Loch (2) in einem Längsdurchmesser mindestens zwei bis vier Zentimeter beträgt, bevorzugt mindestens drei bis fünf Zentimeter beträgt, und in einem Querdurchmesser mindestens ein bis drei Zentimeter beträgt, bevorzugt mindestens zwei bis vier Zentimeter beträgt.
10. Vorrichtung zur Aufnahme von Nahrungsmitteln, die bevorzugt mit einer Hand getragen werden kann und mindestens eine Vertiefung für die Aufnahme von Speisen (3, 4) sowie ein Grundgerüst (1) aufweist,
   **dadurch gekennzeichnet, dass**
   die Vorrichtung ferner eine kreisrunde Öffnung (2)/ ein kreisrundes Loch (2) umfasst, die/das bevorzugt randständig und derart angeordnet ist, dass es für den Durchgriff eines Daumens eines Nutzers (5) derart geeignet ist, um mittels des Daumens einen Haltedruck auf eine Fläche der Oberseite der Vorrichtung auszuüben.
11. Vorrichtung nach Ausführungsform 10, **dadurch gekennzeichnet, dass**
   die Vorrichtung weiter derart gestaltet ist, dass die übrigen, bevorzugt vier, Finger des Nutzers (6) unter die mindestens eine Vertiefung (3, 4) greifen können.
12. Vorrichtung nach Ausführungsform 10 oder 11, **dadurch gekennzeichnet, dass**
   die Vorrichtung mindestens zwei Vertiefungen (3, 4) für die Aufnahme von Speisen aufweist.
13. Vorrichtung nach einer der Ausführungsformen 10 bis 12, **dadurch gekennzeichnet, dass**
   im Falle der Anwesenheit von mindestens zwei Vertiefungen (3, 4) eine erste Vertiefung in ihrem flächigen und/oder Tiefen- Durchmesser größer ist als eine zweite, und damit kleinere Vertiefung in ihrem flächigen und/oder Tiefen- Durchmesser.
14. Vorrichtung nach einer der Ausführungsformen 10 bis 13, **dadurch gekennzeichnet, dass**
   im Falle der Anwesenheit von mindestens zwei Vertiefungen (3, 4) die größere Vertiefung bevorzugt für die Aufnahme einer Hauptspeise geeignet ist, und wohingegen die kleinere Vertiefung für die Aufnahme einer Beilage, bevorzugt einer Sauce bzw. für einen Dip, geeignet ist.
15. Vorrichtung nach einer der Ausführungsformen 10 bis 14, **dadurch gekennzeichnet, dass**
   die Dimensionierung und/oder Positionierung und/oder Anordnung der kreisrunden Öffnung/des kreisrunden Lochs (2) und der mindestens einen Vertiefung (3, 4) derart ausgewählt sind, dass ein Daumen eines Nutzers (5) durch die Öffnung/ das Loch (2) mindestens zum Teil, bevorzugt vollständig samt einem Teil des Daumenballen, durchfassen und einen Haltedruck auf eine Fläche an der Oberseite der Vorrichtung ausüben kann, und die übrigen, bevorzugt vier, Finger eines Nutzers (6) vollständig die mindestens eine Vertiefung (3, 4) unterfassen können, so dass die Vorrichtung mit einer Hand getragen werden kann.
16. Vorrichtung nach einer der Ausführungsformen 10 bis 15, **dadurch gekennzeichnet, dass**
   die kreisrunde Öffnung/ das kreisrunde Loch (2) in einem Durchmesser mindestens zwei bis vier Zentimeter beträgt, bevorzugt mindestens drei bis fünf Zentimeter beträgt.
17. Vorrichtung nach einer der Ausführungsformen 10 bis 16, **dadurch gekennzeichnet, dass**
   die kreisrunde Öffnung/ das kreisrunde Loch (2) an seinem Innenrand abgerundet ausgestaltet ist.
18. Vorrichtung nach einer der Ausführungsformen 10 bis 17, **dadurch gekennzeichnet, dass**
   die kreisrunde Öffnung/ das kreisrunde Loch (2) geschlossen und damit nicht an einem Rand unterbrochen ausgestaltet ist.

## Patentansprüche

1. Vorrichtung zur Aufnahme von Nahrungsmitteln, die bevorzugt mit einer Hand getragen werden kann und mindestens eine Vertiefung für die Aufnahme von Speisen (3, 4) sowie ein Grundgerüst (1) aufweist, **dadurch gekennzeichnet, dass**
die Vorrichtung ferner eine ellipsoide Öffnung (2)/ ein ellipsoides Loch (2) umfasst, die/das bevorzugt randständig und derart angeordnet ist, dass es für den Durchgriff eines Daumens eines Nutzers (5) derart geeignet ist, um mittels des Daumens einen Haltedruck auf eine Fläche der Oberseite der Vorrichtung auszuüben.

2. Vorrichtung nach Anspruch 1, **dadurch gekennzeichnet, dass**
die Vorrichtung weiter derart gestaltet ist, dass die übrigen, bevorzugt vier, Finger des Nutzers (6) unter die mindestens eine Vertiefung (3, 4) greifen können.

3. Vorrichtung nach Anspruch 1 oder 2, **dadurch gekennzeichnet, dass**
die Vorrichtung mindestens zwei Vertiefungen (3, 4) für die Aufnahme von Speisen aufweist.

4. Vorrichtung nach einem der vorgenannten Ansprüche, **dadurch gekennzeichnet, dass**
im Falle der Anwesenheit von mindestens zwei Vertiefungen (3, 4) eine erste Vertiefung in ihrem flächigen und/oder Tiefen- Durchmesser größer ist als eine zweite, und damit kleinere Vertiefung in ihrem flächigen und/oder Tiefen- Durchmesser.

5. Vorrichtung nach einem der vorangegangenen Ansprüche, **dadurch gekennzeichnet, dass**
im Falle der Anwesenheit von mindestens zwei Vertiefungen (3, 4) die größere Vertiefung bevorzugt für die Aufnahme einer Hauptspeise geeignet ist, und wohingegen die kleinere Vertiefung für die Aufnahme einer Beilage, bevorzugt einer Sauce bzw. für einen Dip, geeignet ist.

6. Vorrichtung nach einem der vorgenannten Ansprüche, **dadurch gekennzeichnet, dass**
die Dimensionierung und/oder Positionierung und/oder Anordnung der ellipsoiden Öffnung/des ellipsoiden Lochs (2) und der mindestens einen Vertiefung (3, 4) derart ausgewählt sind, dass ein Daumen eines Nutzers (5) durch die Öffnung/ das Loch (2) mindestens zum Teil, bevorzugt vollständig samt einem Teil des Daumenballen, durchfassen und einen Haltedruck auf eine Fläche an der Oberseite der Vorrichtung ausüben kann, und die übrigen, bevorzugt vier, Finger eines Nutzers (6) vollständig die mindestens eine Vertiefung (3, 4) unterfassen können, so dass die Vorrichtung mit einer Hand getragen werden kann.

7. Vorrichtung nach einem der vorgenannten Ansprüche, **dadurch gekennzeichnet, dass**
die ellipsoide Öffnung/ das ellipsoide Loch (2) in einem Längsdurchmesser mindestens zwei bis vier Zentimeter beträgt, bevorzugt mindestens drei bis fünf Zentimeter beträgt.

8. Vorrichtung nach einem der vorgenannten Ansprüche, **dadurch gekennzeichnet, dass**
die ellipsoide Öffnung/ das ellipsoide Loch (2) in einem Querdurchmesser mindestens ein bis drei Zentimeter beträgt, bevorzugt mindestens zwei bis vier Zentimeter beträgt.

9. Vorrichtung nach einem der vorgenannten Ansprüche, **dadurch gekennzeichnet, dass**
die ellipsoide Öffnung/ das ellipsoide Loch (2) in einem Längsdurchmesser mindestens zwei bis vier Zentimeter beträgt, bevorzugt mindestens drei bis fünf Zentimeter beträgt, und in einem Querdurchmesser mindestens ein bis drei Zentimeter beträgt, bevorzugt mindestens zwei bis vier Zentimeter beträgt.

10. Vorrichtung zur Aufnahme von Nahrungsmitteln, die bevorzugt mit einer Hand getragen werden kann und mindestens eine Vertiefung für die Aufnahme von Speisen (3, 4) sowie ein Grundgerüst (1) aufweist, **dadurch gekennzeichnet, dass**
die Vorrichtung ferner eine kreisrunde Öffnung (2)/ ein kreisrundes Loch (2) umfasst, die/das bevorzugt randständig und derart angeordnet ist, dass es für den Durchgriff eines Daumens eines Nutzers (5) derart geeignet ist, um mittels des Daumens einen Haltedruck auf eine Fläche der Oberseite der Vorrichtung auszuüben.

11. Vorrichtung nach Anspruch 10, **dadurch gekennzeichnet, dass**
die Vorrichtung weiter derart gestaltet ist, dass die übrigen, bevorzugt vier, Finger des Nutzers (6) unter die mindestens eine Vertiefung (3, 4) greifen können.

12. Vorrichtung nach Anspruch 10 oder 11, **dadurch gekennzeichnet, dass**
die Vorrichtung mindestens zwei Vertiefungen (3, 4) für die Aufnahme von Speisen aufweist.

13. Vorrichtung nach einem der Ansprüche 10 bis 12, **dadurch gekennzeichnet, dass**
im Falle der Anwesenheit von mindestens zwei Vertiefungen (3, 4) eine erste Vertiefung in ihrem flächigen und/oder Tiefen- Durchmesser größer ist als eine zweite, und damit kleinere Vertiefung in ihrem flächigen und/oder Tiefen- Durchmesser.

14. Vorrichtung nach einem der Ansprüche 10 bis 13, **dadurch gekennzeichnet, dass**
im Falle der Anwesenheit von mindestens zwei Vertiefungen (3, 4) die größere Vertiefung bevorzugt für die Aufnahme einer Hauptspeise geeignet ist, und wohingegen die kleinere Vertiefung für die Aufnahme einer Beilage, bevorzugt einer Sauce bzw. für einen Dip, geeignet ist.

15. Vorrichtung nach einem der Ansprüche 10 bis 14, **dadurch gekennzeichnet, dass**
die Dimensionierung und/oder Positionierung und/oder Anordnung der kreisrunden Öffnung/des kreisrunden Lochs (2) und der mindestens einen Vertiefung (3, 4) derart ausgewählt sind, dass ein Daumen eines Nutzers (5) durch die Öffnung/ das Loch (2) mindestens zum Teil, bevorzugt vollständig samt einem Teil des Daumenballen, durchfassen und einen Haltedruck auf eine Fläche an der Oberseite der Vorrichtung ausüben kann, und die übrigen, bevorzugt vier, Finger eines Nutzers (6) vollständig die mindestens eine Vertiefung (3, 4) unterfassen können, so dass die Vorrichtung mit einer Hand getragen werden kann.
